# EUROPÄISCHE PATENTSCHRIFT

(11) **EP 0 839 726 B1**
(45) Veröffentlichungstag und Bekanntmachung des Hinweises auf die Patenterteilung: **30.01.2002**
(21) Anmeldenummer: 97117668.0
(22) Anmeldetag: 13.10.1997
(51) Int. Cl.: B65D 1/36, B65D 81/38, B65D 43/06, B65D 51/16

(54) **Isolierbehälter**
Insulated container
Récipient isolant

(30) Priorität: 11.10.1996 DE 29617720 U
(43) Veröffentlichungstag der Anmeldung: 06.05.1998
(73) Patentinhaber: EMSA-Werke Wulf GmbH & Co., 48282 Emsdetten (DE); STOROpack Hans Reichenecker GmbH + Co., 72555 Metzingen (DE)
(72) Erfinder: Weinbach, Bernhard, 58339 Breckerfeld (DE)
(74) Vertreter: Grünecker, Kinkeldey, Stockmair & Schwanhäusser Anwaltssozietät

(56) Entgegenhaltungen:
- CH-A- 393 956
- FR-A- 1 224 465
- FR-A- 1 438 410
- FR-A- 2 175 132
- GB-A- 2 273 026
- US-A- 4 141 463

## Beschreibung

Die Erfindung betrifft einen Isolierbehälter zum Transport von insbesondere warmen Speisen mit einem Teller zur Aufnahme der Speisen in mindestens einer Tellermulde und einem lösbar mit dem Teller in Aufsetzstellung verbindbaren Deckel.

Das Dokument FR 1 438 410 offenbart einen Behälter mit einem Deckel, wobei der Deckel mit dem Behälter durch eine lösbare Schnappverbindung verbunden ist.

Isolierbehälter dieser Art sind aus der Praxis zum Servieren von Mahlzeiten in Krankenhäusern oder von Einrichtungen wie "Essen auf Rädern" bekannt. Mit ihnen sollen insbesondere warme Speisen von einer zentralen Küche aus in möglichst warmen Zustand zum Verzehr an entfernte Orte geliefert werden. Der Isolierbehälter setzt sich in der Regel aus einem Teller und auf diesem aufsetzbaren und mit dem Teller lösbar verbindbaren Deckel zusammen. Der Teller weist zur Aufnahme der Speisen wenigstens eine Tellermulde auf. Zur Trennung unterschiedlicher Speisen können auch mehrere Tellermulden in den Teller ausgebildet sein.

Nachteilig bei dem vorbekannten Isolierbehälter ist, daß der entsprechende Deckel an einem Außenrand des Tellers in der Regel nicht ausreichend dicht abschließt, um ein Entweichen von Feuchtigkeit und/oder Wärme zu verhindern. Da außerdem Teller und Deckel aus verschiedenen Materialien hergestellt sein können, ergibt sich als weiteres Problem eine unterschiedliche Ausdehnung von Deckel und Teller aufgrund unterschiedlicher Temperaturen oder unterschiedlicher Temperaturänderungen. Dies gilt ebenfalls für Deckel und Teller aus gleichem Material, da diese selbst bei gleicher Temperatur unterschiedliche Ausdehnungen in unterschiedlichen Richtungen aufweisen können, wodurch wie bei Deckel und Teller aus unterschiedlichen Materialien ein dichter Abschluß zwischen Deckel und Teller nicht gewährleistet ist.

Dem Anmeldungsgegenstand liegt daher die Aufgabe zugrunde, den eingangs beschriebenen Isolierbehälter dahingehend zu verbessern, daß unabhängig vom Material von Teller und Deckel und unabhängig von den vorliegenden Temperaturen in konstruktiv einfacher Weise eine Abdichtung zwischen Deckel und Teller gewährleistet ist.

Diese Aufgabe wird erfindungsgemäß in Zusammenhang mit den Merkmalen des Oberbegriffs des Anspruches 1 dadurch gelöst, dass in dem Schnapprand weiterhin ein der Schnappnase relativ zum Außenrand im wesentlichen gegenüberliegender und sich elastisch auf dem Außenrand abstützender Aufspreizabschnitt ausgebildet, der zumindest auf seiner einer Oberseite des Randflansches zuweisenden Unterseite wellenförmig ausgebildet ist.

Durch die Schnappnase ist einerseits eine flüssigkeitsdichte Rand- und Halteanlage gegeben. Andererseits gewährleistet der Aufspreizabschnitt, daß bei sich beispielsweise verändernden relativen Anordnungen von Deckel und Teller, die sich durch unterschiedliche Temperaturausdehnungen oder dergleichen ergeben, der Schnapprand sich weiter aufspreizen kann und gleichzeitig die flüssigkeitsdichte Rand- und Halteanlage der Schnappnase beibehalten wird. Außerdem kann durch den Aufspreizabschnitt ein Anpassen an Außenränder des Tellers erfolgen, die in der Regel Fertigungstoleranzen im Bereich des Außenrandes aufweisen können.

Weiterhin ist durch die elastische Anlage des Aufspreizabschnittes am Außenrand eine weitere flüssigkeitsdichte Randanlage gegeben.

Im einfachsten Fall ist der Außenrand als im wesentlichen horizontal verlaufender Randflansch ausgebildet. Dieser wird zur Handhabung des Tellers genützt. Dieser Randflansch umrandet den Teller in der Regel vollständig. Der Randflansch kann nur stellenweise entlang des Umfangs des Tellers ausgebildet sein.

Um eine gute Abdichtung in diesem Zusammenhang zu erhalten, kann der Aufspreizabschnitt mit einer Oberseite und die Schnappnase im wesentlichen mit einer Unterseite des Randflansches in Anlage sein.

Die Schnappnase kann beispielsweise nur stellenweise am Schnapprand ausgebildet sein, wobei in diesem Zusammenhang eine dichtende Anlage des Aufspreizabschnittes auf der Oberseite des Randflansches bevorzugt ist.

Bei einem Ausführungsbeispiel der Erfindung kann die Schnappnase durch einen umlaufenden Absatz im Schnapprand gebildet sein. Auf diese Weise wird auch durch die Schnappnase eine umlaufende Abdichtung und eine verbesserte Befestigung des Deckels am Teller erzielt.

Zum verbesserten Umgreifen und formschlüssigen Hintergreifen des Randflansches ist es als günstig zu betrachten, wenn der Absatz von einer im wesentlichen parallel zu einer Außenseite des Randflansches verlaufenden Seitenwandung des Schnapprandes nach innen in Richtung Teller absteht.

Um bei beispielsweise unterschiedlichen Ausrichtungen der Seitenwandung relativ zur Außenseite des Randflansches eine ausreichende Abdichtung zwischen Schnappnase und Randflansch zu erreichen, kann der Absatz auf seiner dem Randflansch zuweisenden Anlageseite eine sich bis zur Seitenwandung fortsetzende konkave Krümmung aufweisen. Im Bereich dieser Krümmung wird eine Anlage zwischen Randflansch und Schnappnase hergestellt, wobei die Anlage in unterschiedlichen Bereichen der Krümmung je nach Ausrichtung der Seitenwandung erfolgen kann. Eine unterschiedliche Ausrichtung der Seitenwandung kann sich beispielsweise durch unterschiedlich weit nach außen vorstehender Randflansche, unterschiedliche Temperaturausdehnungen oder dergleichen ergeben.

Um neben der Anlage zwischen Spreizabschnitt und Oberseite des Randflansches sowie Schnappnase und im wesentlichen Unterseite des Randflansches eine weitere flüssigkeitsdichte Randanlage zu erhalten, kann die Seitenwandung bei Deckel in Aufsetzstellung mit der Außenseite des Randflansches zumindest teilweise in Anlage sein. Vorzugsweise liegt die Seitenwandung entlang des gesamten Umfanges des Tellers am Randflansch an, wobei eine Anlage zwischen Seitenwandung und Randflansch senkrecht zu diesem nur bereichsweise bzw. teilweise erfolgen kann.

Der Aufspreizabschnitt kann von der Seitenwandung nach innen in Richtung Teller verlaufen. Dadurch stellt er die direkte und kürzeste Verbindung zum übrigen Deckel her und der Schnapprand wird nur aus Aufspreizabschnitt, Seitenwandung und Schnappnase gebildet.

Um einen guten Längenausgleich sowohl in horizontaler als auch vertikaler Richtung zu erhalten und gleichzeitig durch entsprechende Elastizität Schnappnase und Seitenwandung weiterhin in der Anlage zu halten, ist der Aufspreizabschnitt zumindest auf seiner der Oberseite des Randflansches zuweisenden Unterseite wellenförmig ausgebildet. Durch die Wellenform ergibt sich einerseits eine gewisse Elastizität in horizontaler Richtung durch Aufspreizen der Welle und eine gewisse Elastizität in vertikaler Richtung durch Verringerung der Höhe der einzelnen Wellenerhebungen bzw. -vertiefungen. Selbstverständlich kann eine entsprechende oder auch zur Wellenform der Unterseite versetzte Wellenform in der Oberseite des Aufspreizabschnitt ausgebildet sein. Vorteilhafterweise ist der Aufspreizabschnitt insgesamt aus einem wellenförmigen Querschnitt gebildet.

Ausreichend für eine zusätzliche Abdichtung durch den Aufspreizabschnitt bezüglich des Randflansches sowie horizontalen und vertikalen Längenausgleich ist, wenn wenigstens ein Wellenberg mit der Oberseite des Rastflansches in Anlage ist. Selbstverständlich können auch zwei oder mehr Wellenberge mit entsprechend dazwischen angeordneten Wellentälern mit der Oberseite des Randflansches in Anlage sein.

Um eine gewisse Abdichtung zumindest bezüglich Flüssigkeit auch am nach innen weisenden Ende des Randflansches zu erhalten, kann der Aufspreizabschnitt an seinem der Seitenwandung gegenüberliegenden Innenende eine in Richtung Tellermulde vorstehende Antischwappleiste aufweisen. Diese kann beabstandet zu einer Seitenwand des Tellers bzw. zum Randflansch aber relativ nah benachbart zu dieser angeordnet sein. Durch diese Antischwappleiste wird verhindert, daß größere Flüssigkeitsmengen bei Transport des Isolierbehälters in dem Bereich zwischen Schnapprand und Randflansch eindringen. Mit dem Deckel in Kontakt tretende Flüssigkeit oder Speisen werden durch die Antischwappleiste in Richtung Tellermulde zurückgelenkt. Dies gilt ebenfalls in weitem Maße für Kondenswasser, das sich beispielsweise am Deckel absetzt, wobei durch die Antischwappleiste ein weiteres Eindringen des Kondenswassers zwischen Schnapprand und Randflansch verhindert wird.

Vorzugsweise kann die Antischwappleiste als Randleiste einer die Tellermulde abdeckenden Deckelfläche ausgebildet sein. Auf diese Weise wird allseitig zur Tellermulde ein Ausschwappen von Flüssigkeit oder Speisen relativ sicher verhindert.

Da eine Mahlzeit in der Regel aus unterschiedlichen Speisen besteht und diese getrennt zum Verzehr bereit gehalten werden sollen, kann es als vorteilhaft betrachtet werden, wenn der Teller wenigstens eine zwei Tellermulden trennende Unterteilungswand aufweist. Es ist selbstverständlich, daß auch mehr als eine Unterteilungswand zur Unterteilung von mehr als zwei Tellermulden vorgesehen sein können.

Um auch im Bereich zwischen den Tellermulden ein Überschwappen der Speisen oder einen Wärmeaustausch zwischen beispielsweise Speisen unterschiedlicher Temperatur zu verhindern, kann der Deckel eine ein freies Ende der Unterteilungswand aufnehmende Deckelnut auf seiner Unterseite aufweisen. Ein freies Ende der Unterteilungwand und Deckelnut sind zumindest linienhaft in abdichtender Anlage. Es ist auch möglich, daß das freie Ende der Unterteilungswand formschlüssig von der Deckelnut aufgenommen wird.

Ähnlich wie beim Schnapprand ist es auch im Zusammenhang mit der Deckelnut als günstig anzusehen, wenn die Deckelnut zumindest einseitig von einer in Richtung Tellermulde vorstehenden Antischwappleiste begrenzt ist.

Bei entsprechender Elastizität der Antischwappleisten und Anordnung relativ zur Unterteilungswand bzw. zur Telleraußenwand, kann die Antischwappleiste in Anlage mit Unterteilungswand und/oder Telleraußenwand sein. Dadurch ergibt sich eine weitere Abdichtung.

Eine Weiterbildung kann sich in diesem Zusammenhang dadurch auszeichnen, daß die Antischwappleisten die Tellermulden im Bereich der Deckelunterseite im wesentlichen vollständig umranden.

Um den Deckel zur Ausbildung der Nuten nicht mit zu großer Materialstärke insgesamt ausbilden zu müssen, kann der Deckel auf seiner Oberseite im Bereich der Deckelnuten Vorsprünge aufweisen. Diese Vorsprünge sind im wesentlichen die zu den Deckelnuten komplementären Ausstülpungen auf der Deckeloberseite, wobei in den Ausstülpungen auf der Deckelunterseite die Deckelnuten gebildet sind.

Erfindungsgemäß ist insbesondere angestrebt, daß der Deckel eine verschiedenen Anordnungsvariationen von Unterteilungswänden entsprechende Nutenanordnung aufweist. Dadurch soll ein Deckel für verschieden unterteilte Teller eingesetzt werden können. In der Praxis werden beispielsweise vier bis fünf Teller mit gleichen Außenabmessungen aber unterschiedlichen Unterteilungen verwendet. Der erfindungsgemäße Deckel ist zum Aufsetzen auf alle diese Teller geeingnet, wobei er mit einer allen Anordnungsvariationen von Unterteilungswänden entsprechenden Nutenanordnung auf seiner Unterseite ausgebildet ist.

Eine solche Nutenanordnung kann wenigstens eine gekrümmt verlaufende Längsnut aufweisen. Diese unterteilt den Teller beispielsweise in eine Eßmulde und eine oder mehrere auf der anderen Seite der Längsnut angeordnete Vorlagemulden. In diesen Vorlagemulden können entsprechende Speisen bereitgehalten werden, die dann zum Mischen mit einer gegebenenfalls auch in der Eßmulde bereitgehaltenen Speise in diese überführt werden können.

Zum vereinfachten Lösen und Aufsetzen des Deckels kann wenigstens ein nach außen vom Schnapprand abstehender Griff am Deckel angeordnet sein. Bevorzugt sind zwei Griffe gegenüberliegend und im Bereich von Kanten des Deckels angeordnet. Dadurch ergibt sich ein einfaches Ablösen des Deckels.

Bei einem Erhitzen des Isoliergefässes beispielsweise in einer Mikrowelle oder beim anschließenden Tansport ändert sich die Temperatur der bereitsgehaltenen Speisen und in analoger Weise der Druck im Bereich zwischen Teller und Deckel. Um bezüglich dieser Druckvariationen eine Ausgleichsmöglichkeit bereitzustellen, kann wenigstens eine Druckausgleichsöffnung im Deckel ausgebildet sein. Diese ist in ihrer Struktur und Größe so ausgebildet, daß ein Druckausgleich durch Gasdurchtritt erfolgen kann und gleichzeitig ein Austreten von Kondenswasser oder Speisen verhindert ist.

Bevorzugt kann jeder Tellermulde eine Druckausgleichsöffnung zugeordnet sein.

Da auf der Deckelunterseite erfindungsgemäß eine Nutenanordnung vorgesehen ist, die verschiedenen Anordnungsvariationen von Unterteilungswänden entspricht, entstehen beispielsweise zwischen längs und quer zum Teller verlaufenden Nuten Nutenkreuzungspunkte. Da beispielsweise bei einem Teller mit nur einer quer zu diesem verlaufenden Unterteilungswand ein Übergang von Wärme oder Speisen quer zu dieser Unterteilungswand durch einen Nutenkreuzungspunkt zwischen der das freie Ende dieser Unterteilungswand aufnehmenden Quernut und einer die Quernut kreuzenden Längsnut möglich ist, kann eine elastische Abdichteinlage zumindest im Nutenkreuzungspunkt der Nutenanordnung und/oder an Nutenenden der Übergänge von Nuten zum Schnapprand angeordnet sein. Durch diese elastische Abdichteinlage ist sichergestellt, daß auch eine dichte Anlage an die Unterteilungswand im Bereich des Nutenkreuzungspunktes oder an den Übergängen zwischen Nuten und Schnapprand möglich ist. Statt einer elastischen Abdichteinlage können weitere Abdichteinrichtungen ohne weiteres eingesetzt werden, die insbesondere ein Überschwappen von Speisen an den Nutenkreuzungspunkten verhindern.

Der erfindungsgemäße Isolierbehälter kann einen Teller aus Unterschale und Oberschale aufweisen. Ein zwischen den Schalen gebildeter Hohlraum kann teilevakuiert oder zumindest evakuierbar sein zur besseren Wärmeisolierung. Die Schalen können dabei beispielsweise aus Metall bestehen. Ebenso können die Teller aus Keramik gebildet sein, wobei insbesondere in diesem Zusammenhang die eingangs angesprochenen Fertigungstoleranzen bei Herstellung des Deckelrandes, der Unterteilungswände oder dergleichen auftreten. Die Fertigungstoleranzen zeigen sich beispielsweise in Deckelrändern unterschiedlicher Dicke, horizontaler Länge oder in unterschiedlichen Höhen der Unterteilungswände bzw. unterschiedlicher Dicken im Bereich der freien Enden der Unterteilungswände. Insbesondere zum Ausgleich solcher Fertigungstoleranz aber auch zum Ausgleich von unterschiedlichen Wärmeausdehnungen, die auch bei Metallschalen für den Teller auftreten, erfolgt erfindungsgemäß durch den Aufspreizabschnitt im Schnapprand und die Anordnung der Antischwappleisten eine gute Anpassung von Deckel und Teller.

Im folgenden werden vorteilhafte Ausführungsbeispiele der Erfindung anhand der Beschreibung beigefügten Figuren näher erläutert und beschrieben:

Es zeigen:
Figur 1: einen Schnitt durch einen erfindungsgemäßen Isolierbehälter;
Figur 2: eine Draufsicht auf einen erfindungsgemäßen Isolierbehälter mit durchsichtig dargestelltem Deckel, wobei Figur 1 einen Schnitt entlang der Linie I-I aus Figur 1 entspricht;
Figur 3: einen Schnitt entlang der Linie III-III aus Figur 2;
Figur 4: einen vergrößerte Darstellung des Details "A" aus Figur 1;
Figur 5: eine vergrößerte Darstellung des Details "B" aus Figur 1;
Figur 6: eine vergrößerte Darstellung des Details "C" aus Figur 1;
Figur 7: eine vergrößerte Darstellung des Details "D" aus Figur 3;
Figur 8: einen Schnitt entlang der Linie VIII-VIII aus Figur 2, und
Figur 9: eine Draufsicht auf einen Teller mit einer Anordnungvariation von Unterteilungswänden.

In Figur 1 ist ein Schnitt durch einen Isolierbehälter 1 mit einem Teller 2 und einem Deckel 5 in Aufsetzstellung 4 dargestellt. Der Teller 2 ist in zwei Tellermulden 3, 23 durch eine etwa mittig angeordnete Unterteilungswand 24 unterteilt. Weiterhin ist der Teller 2 von einer Telleraußenwand 30 umrandet. Diese weist in ihrem oberen Ende einen Außenrand 6 auf, der durch einen horizontal nach außen abstehenden Randflansch 10 gebildet ist.

Auf den Randflansch 10 ist der Deckel 5 in Aufsetzstellung 4 durch einen Schwapprand 7 aufgeschwappt. Der Schwapprand 7 umgreift den Außenrand 6 des Tellers 2, wobei er diesen zumindest stellenweise formschlüssig hintergreift.

Vom Schwapprand steht in der Darstellung der Figur 1 ein Griff 37 horizontal nach außen ab. Der Schwapprand 7 umrandet eine Deckelfläche 22, die die Tellermulden 3 und 23 noch oben abschließt. Zwischen Deckelfläche 22 und Schwapprand 7 ist eine Antischwappleiste 21 als die Deckelfläche umrandende und in Richtung Tellermulden vorstehende Randleiste angeordnet.

Innerhalb der Deckelfläche sind Druckausgleichsöffnungen 38 angeordnet, wobei mindestens einer dieser Druckausgleichsöffnungen 38 ist einer Tellermulde zugeordnet ist.

Einwärts versetzt zu den Druckausgleichsöffnungen 38 in Richtung von Unterteilungswand 24 sind in der Deckelfläche 22 drei Deckelnuten 26 angeordnet. Diese sind nach unten in Richtung Tellermulden bzw. Unterteilungswand geöffnet. In einer Oberseite 31 der Deckelfläche 22 sind die Nuten 26 durch nach oben vorstehende Vorsprünge 32 erkennbar, in denen in der Deckelunterseite 27 die Nuten gebildet sind.

Entlang jeder Nut verlaufen weiteren Antischwappleisten 28 und 29 analog zur Rand- bzw. Antischwappleiste 21.

In der mittig angeordneten Deckelnut 26 ist ein freies Ende 25 der Unterteilungswand 24 abgedichtet aufgenommen.

In Figur 2 ist eine Draufsicht auf den Isolierbehälter 1 nach Figur 1 dargestellt, wobei zur Sichtbarmachung des Tellers 2 der Deckel 5 als durchsichtig angenommen ist. Der Schnitt nach Figur 1 entspricht einen Schnitt entlang der Linie I-I aus Figur 2.

Es ist erkennbar, daß auf der Deckelunterseite 27, siehe Figur 1, nach Figur 2 eine Vielzahl von Deckelnuten 26 angeordnet sind, wobei nur in der mittig angeordneten Deckelnut, siehe Figur 1, ein freies Ende 25 einer Unterteilungswand 24 aufgenommen ist. Die übrigen Nuten nach Figur 2 sind bei dem dargestellten Ausführungsbeispiel des Tellers 3 unbenutzt.

Insgesamt sind drei parallel zueinander verlaufenden Nuten und eine quer zu diesen gekrümmt verlaufende Nut dargestellt. Die quer verlaufende Nut schneidet die parallelen Nuten in Nutenkreuzungspunkten 40. In zumindestens einem dieser Nutenkreuzungspunkte ist eine Abdichteinlage 39 angeordnet.

In den verschiedenen von den unterschiedlichen Nuten und dem Schwapprand 7 unterteilten Feldern der Deckelfläche 22 ist jeweils eine Druckausgleichsöffnung 38 angeordnet. Diese sind in zwei Reihen zu je vier Öffnungen beidseitig zu einer Mittelachse 49 des Tellers 2 bzw. Deckels 5 angeordnet.

Weiterhin ist in Figur 2 erkennbar, daß sich entlang der Nuten Antischwappleisten 28, 29 erstrecken, die im Bereich des Schwapprandes 7 in die als Randleiste ausgewählte AntiSchwappleiste 21 übergehen.

Wie bereits im Zusammenhang mit Figur 1 erwähnt, weist der Teller 2 zwei Tellermulden 3, 23 auf, die beidseitig zur mittleren Unterteilungswand 24 angeordnet sind.

In Figur 3 ist ein Schnitt entlang der Linie III-III aus Figur 2 nur durch den Deckel 5 dargestellt. Dieser weist an beiden Enden den Schwapprand 7 auf, der zumindest die Seitenwandung 15 und eine Schwappnase 8 umfaßt. Die Schwappnase 8 dient zumindest zum teilweisen Untergreifen des Randflansches 10, siehe Figur 1.

In dem Deckel 5 ist ein Schnitt durch die gekrümmt verlaufende Nut 36 sichtbar, siehe ebenfalls Figur 2.

Die Figur 4 ist eine vergrößerte Ansicht des Details "A" aus Figur 1 dargestellt. Dieses Details entspricht einem Schnitt durch eine Druckausgleichsöffnung 38. Diese ist durch eine oberen Vertiefung 42 in eine untere Vertiefung 43 gebildet. Die Vertiefungen sind im Querschnitt im wesentlichen kegelstumpfförmig, wobei die Kegelstumpfseiten mit kleinerem Querschnitt zueinander weisen und eine Öffnung 44 bilden. Dabei weist das kleinere Kegelstumpfende der oberen Vertiefung einen größeren Querschnitt als das kleinere Ende der kegelstumpfförmigen unteren Vertiefung 43 auf.

In Figur 5 ist eine vergrößerte Darstellung des Details "B" aus Figur 1 sichtbar.

Ein freies Ende 25 der Unterteilungswand 24 ist in die Deckelnut 26 mit seitlichem Spiel eingesteckt. Nur bezüglich des Nutengrundes 45 besteht ein abdichtender Kontakt zwischen Nut und freiem Ende 25 der Unterteilungswand 24. Auf der Deckelunterseite 27 ist die Nut 26 durch beidseitige Antischwappleisten 28 und 29 begrenzt, die bei dem dargestellten Ausführungsbeispiel beabstandet zur Unterteilungswand 24 angeordnet sind.

Die Nut 26 ist im Deckel 5 in einem von der Deckeloberseite 31 abstehenden Vorsprung 32 gebildet.

Die Figur 6 ist eine vergrößerte Darstellung des Details "C" aus Figur 1 sichtbar. Der Schwapprand 7 ist durch einen Aufspreitzabschnitt 9, eine Seitenwandung 15 und eine Schwappnase 8 gebildet. Der Aufspreitzabschnitt 9 erstreckt sich von der eigentlichen Deckelfläche 22, siehe Figur 1, oberhalb des Randflansches 10 als Telleraußenrand nach außen und weist eine wellenförmige Gestalt auf.

Bei dem dargestellten Ausführungsbeispiel ist der Aufspreitzabschnitt 9 auf seiner Unterseite 18 durch einen mittleren Wellenberg 19 und zwei beidseitig an diesen anschließende Wellentäler 47, 48 gebildet. Entsprechend umgekehrt ist der Aufspreitzabschnitt 9 auf seiner Oberseite aus einem Tal und zwei seitlich zu diesem angeordnete Wellenberge gebildet.

Der Wellenberg 19 liegt abdichtend auf einer Oberseite 11 des Randflansches 10 an. An das Wellental 48 des Aufspreitzabschnittes 9 schließt sich die im wesentlichen vertikal nach unten verlaufende Seitenwandung 15 an. Diese ist auf ihrer Innenseite 46 mit einer Außenseite 14 des Randflansches 10 zumindest in linienhaften Abdichtkontakt. Auf der Innenseite 46 der Seitenwandung steht die Schwappnase 8 in Form eines in Richtung Außenwand 30 abstehenden Absatzes 13 ab.

Dieser ist auf seiner im wesentlichen einer Unterseite des Randflansches 10 zugeordneten Anlageseite 16 mit einer konkaven, in Richtung Außenseite 14 des Randflansches 10 verlaufenden Krümmung 10 ausgebildet.

An seinem der Seitenwandung 15 gegenüberliegenden Innenende 20 geht der Abspreitzabschnitt 9 in die Antischwappleiste 21 über, siehe auch Figuren 1 und 2.

Durch den Schwapprand 7 erfolgt ein lösbares Befestigen des Deckels 2 am Telleraußenrand. Dabei dient der Spreizabschnitt 9 sowohl zur Abdichtung gegenüber den Randflansch 10, siehe Wellenberg 19, als auch zum horizontalen und vertikalen Längeausgleich bezüglich des Abstandes von Antischwappleiste und Seitenwandung 15. Beispielsweise je nach Höhe des Randflansches 10 wird der Wellenberg 19 mehr oder weniger von der bezüglich des Randflansches 10 gegenüberliegenden Schwappnase 8 fortbewegt. Dadurch ergibt sich ein vertikaler Längenausgleich im Bereich des Schwapprandes. Weiterhin kann durch horizontales Aufspreizen bzw. Strecken des Aufspreizabschnittes 9 ein Längenausgleich bezüglich der horizontalen Länge des Randflansches 10 erfolgen, wodurch sich ebenfalls der Abstand zwischen Innenseite 46 der Seitenwandung 15 und Antischwappleiste verändert. Beide vorgenannten Fälle können allein oder in Kombination auftreten. In jedem Fall ist eine insbesondere flüssigkeitsdichtenden Anlage zwischen Wellenberg und Oberseite 11, zwischen Innenseite 46 der Seitenwandung 15 und Außenseite 14 des Randflansches sowie Anlageseite 16 der Schwappnase 8 und im wesentlichen Unterseite 12 des Randflansches 10 als Rand- und Halteanlagen gewährleistet.

In Figur 7 ist eine vergrößerte Darstellung eines Details "D" aus Figur 3 dargestellt. Die Ausbildung des Schwapprandes7 ist analog zum Schwapprand 7 aus Figur 6, wobei im der Schwapprand 7 unverformt und ohne Antischwappleiste 21 wie in Figur 6 ausgebildet ist.

Die Bezugszeichen bei Figur 7 kennzeichnen gleiche Teile wie nach Figur 6, worauf hiermit verwiesen wird.

Figur 8 zeigt einen Schnitt entlang der Linie VIII-VIII aus Figur 2, wobei dieser Schnitt senkrecht zum Schnitt nach Figur 4, siehe auch Figur 1, verläuft. Es ist erkennbar, daß die Druckausgleichsöffnung 38 durch zwei benachbarte Öffnungen 44, siehe Figur 4, gebildet ist, die durch einen Steg zwischen oberer und unterer Vertiefung 32, 33 in Figur 8 unterbrochen ist.

In Figur 9 ist eine Draufsicht auf einen Teller 2 mit einer Anordnungsvariation von Unterteilungswänden 24, 33, 34, 35 dargestellt.

Das Ausführungsbeispiel des Tellers nach den bisherigen Figuren weist nur die Unterteilungswand 24 auf, die den Teller im wesentlichen in zwei gleich große Tellermulden 3, 23 siehe Figur 1, unterteilt. Einseitig zur Unterteilungswand 24 kann außerdem eine weitere parallel zu dieser verlaufenden Unterteilungswand 34 angeordnet sein. Außerdem kann der Teller statt mit der Unterteilungswand 24 nur mit der Unterteilungswand 34 ausgebildet sein. Weiterhin besteht die Möglichkeit, daß eine zur Unterteilungswand 34 entsprechende weitere Unterteilungswand auf der anderen Seite der Unterteilungswand 24 angeordnet ist. Auch bei diesem Ausführungsbeispiel kann die Unterteilungswand 24 fehlen. Schließlich kann die Unterteilungswand 34 sich nur bis zu einer gekrümmt verlaufenden Unterteilungswand 33 erstrecken oder zweiteilig und beidseitig zur Unterteilungswand 33 aus Unterteilungswand 34 und 35 aufgebaut sein. In analoger Weise kann sich die Unterteilungswand 24 beispielsweise auch nur bis zum Kreuzungspunkt 40 mit der gekrümmt verlaufenden Unterteilungswand 33 erstrecken. Durch die verschiedenen Anordnungsvariationen der Unterteilungswände 24, 33, 34, 35 werden unterschiedliche Tellermulden unterschiedlicher Größen abgeteilt. Erfindungsgemäß ist der in Figur 2 dargestellte Deckel mit den verschiedenen Deckelnuten 26 für unterschiedliche Anordnungsvariationen von Unterteilungswänden ausgebildet. Beispielsweise kann die im Deckel nach Figur 2 gekrümmt verlaufende Deckelnut 36 auf die gekrümmt verlaufenden Unterteilungswand 33 aufgesetzt werden, ohne daß die übrigen Nuten des Deckels verwendet werden, falls im Teller 2 weitere Unterteilungswände fehlen.

## Patentansprüche

1. Isolierbehälter (1) zum Transport von insbesondere warmen Speisen mit einem Teller (2) zur Aufnahme der Speisen in mindestens einer Tellermulde (3) und einem lösbar mit dem Teller in Aufsetzstellung verbindbaren Deckel (5), welcher einen einen als im wesentlichen horizontal verlaufenden Randflansch (10) ausgebildeten Außenrand (6) des Tellers (2) in Aufsetzstellung des Deckels umgreifenden und zumindest stellenweise formschlüssig hintergreifenden Schnapprand (7) aufweist, in welchem wenigstens eine Schnappnase (8) ausgebildet ist,
**dadurch gekennzeichnet,**
**dass** in dem Schnapprand (7) weiterhin ein der Schnappnase (8) relativ zum Außenrand (6) im wesentlichen gegenüberliegender und sich elastisch auf dem Außenrand abstützender Aufspreizabschnitt (9) ausgebildet, der zumindest auf seiner einer Oberseite (11) des Randflansches (10) zuweisenden Unterseite (18) wellenförmig ausgebildet ist.

2. Isolierbehälter nach Anspruch 1, **dadurch gekennzeichnet, daß** der Aufspreizabschnitt (9) mit einer Oberseite (11) und die Schnappnase (8) im wesentlichen mit einer Unterseite (12) des Randflansches (10) in Anlage ist.

3. Isolierbehälter nach wenigstens einem der vorangehenden Ansprüche, **dadurch gekennzeichnet, daß** die Schnappnase (8) durch einen umlaufenden Absatz (13) im Schnapprand (7) gebildet ist.

4. Isolierbehälter nach wenigstens einem der vorangehenden Ansprüche, **dadurch gekennzeichnet, daß** der Absatz (13) von einer im wesentlichen parallel zu einer Außenseite (14) des Randflansches (10) verlaufenden Seitenwandung (15) des Schnapprandes (7) nach innen in Richtung Teller (2) absteht.

5. Isolierbehälter nach wenigstens einem der vorangehenden Ansprüche, **dadurch gekennzeichnet, daß** der Absatz (13) auf seiner dem Randflansch (10) zuweisenden Anlageseiten (16) eine sich bis zur Seitenwandung (15) fortsetzende konkave Krümmung (17) aufweist.

6. Isolierbehälter nach wenigstens einem der vorangehenden Ansprüche, **dadurch gekennzeichnet, daß** die Seitenwandung (15) bei Deckel (5) in Aufsetzstellung (4) mit der Außenseite (14) des Randflansches (10) zumindest teilweise in Anlage ist.

7. Isolierbehälter nach wenigstens einem der vorangehenden Ansprüche, **dadurch gekennzeichnet, daß** der Aufspreizabschnitt (9) von der Seitenwandung (15) nach innen in Richtung Teller (2) verläuft.

8. Isolierbehälter nach wenigstens einem der vorangehenden Ansprüche, **dadurch gekennzeichnet, daß** wenigstens ein Wellenberg (19) des Aufspreizabschnitts (9) mit der Oberseite (11) des Randflansches (10) in Anlage ist.

9. Isolierbehälter nach wenigstens einem der vorangehenden Ansprüche, **dadurch gekennzeichnet, daß** der Aufspreizabschnitt (9) an seinem der Seitenwandung (15) gegenüberliegenden Innenende (20) eine in Richtung Tellermulde vorstehende Antischwappleiste (21) aufweist.

10. Isolierbehälter nach wenigstens einem der vorangehenden Ansprüche, **dadurch gekennzeichnet, daß** die Antischwappleiste (21) als Randleiste einer die Tellermulde abdeckenden Deckelfläche (22) ausgebildet ist.

11. Isolierbehälter nach wenigstens einem der vorangehenden Ansprüche, **dadurch gekennzeichnet, daß** der Teller (2) wenigstens eine zwei Tellermulden (3, 23) trennende Unterteilungswand (24) aufweist.

12. Isolierbehälter nach wenigstens einem der vorangehenden Ansprüche, **dadurch gekennzeichnet, daß** der Deckel (5) ein freies Ende (25) der Unterteilungswand (24) aufnehmende Deckelnut (26) auf seiner Unterseite (27) aufweist.

13. Isolierbehälter nach wenigstens einem der vorangehenden Ansprüche, **dadurch gekennzeichnet, daß** die Deckelnut (26) zumindest einseitig von einer in Richtung Tellermulde (3, 23) vorstehenden Antischwappleiste (28, 29) begrenzt ist.

14. Isolierbehälter nach wenigstens einem der vorangehenden Ansprüche, **dadurch gekennzeichnet, daß** die Antischwappleiste (21, 28, 29) in Anlage mit der Unterteilungswand und/oder einer Telleraußenwand (30) ist.

15. Isolierbehälter nach wenigstens einem der vorangehenden Ansprüche, **dadurch gekennzeichnet, daß** die Antischwappleiste (21, 28, 29) die Tellermulde (3, 23) im Bereich der Deckelunterseite (27) im wesentlichen vollständig umrandet.

16. Isolierbehälter nach wenigstens einem der vorangehenden Ansprüche, **dadurch gekennzeichnet, daß** der Deckel (5) auf seiner Oberseite (31) im Bereich der Deckelnut einen Vorsprung (32) aufweist.

17. Isolierbehälter nach wenigstens einem der vorangehenden Ansprüche, **dadurch gekennzeichnet, daß** der Deckel (5) eine verschiedene Anorndungsvariationen von Unterteilungswänden (24, 33, 34, 35) entsprechende Nutenanorndung aufweist.

18. Isolierbehälter nach wenigstens einem der vorangehenden Ansprüche, **dadurch gekennzeichnet, daß** die Nutenanordnung wenigstens eine gekrümmt verlaufende Längsnut (36) aufweist.

19. Isolierbehälter nach wenigstens einem der vorangehenden Ansprüche, **dadurch gekennzeichnet, daß** wenigstens ein außen vom Schnapprand (7) abstehender Griff (37) am Deckel (5) angeordnet ist.

20. Isolierbehälter nach wenigstens einem der vorangehenden Ansprüche, **dadurch gekennzeichnet, daß** wenigstens eine Druckausgleichsöffnung (38) im Deckel (5) ausgebildet ist.

21. Isolierbehälter nach wenigstens einem der vorangehenden Ansprüche, **dadurch gekennzeichnet, daß** jeder Tellermulde eine Druckausgleichsöffnung (38) zugeordnet ist.

22. Isolierbehälter nach wenigstens einem der vorangehenden Ansprüche, **dadurch gekennzeichnet, daß** eine elastische Abdichteinlage (39) zumindest an einem Nutenkreuzungspunkt der Nutenanordnung und/oder an einem Nutende (41) an einem Übergang einer Nut zum Schnapprand (7) angeordnet ist.

23. Isolierbehälter nach wenigstens einem der vorangehenden Ansprüche, **dadurch gekennzeichnet, daß** zumindest der Schnapprand (7) des Deckels (5) aus einem elastischen Kunststoffmaterial und der Teller (2) aus einem Keramikmaterial gebildet ist.

## Claims

1. Insulating container (1) for the transport especially of hot foods having a dish (2) for accommodating foods in at least one dish cavity (3) and a lid (5) which is detachably connectable to the dish in the fitted position and has a snap-on edge (7) engaging around the outer edge (6) of the dish (2) constructed substantially as a horizontally extending edge lip (10) in the fitted position of the lid and engages at least here and there behind in form-locking manner in which snap-on edge (7) at least one snap-on lug (8) is constructed, **characterised in that** in the snap-on edge (7) there is further constructed a bracing section (9) substantially opposite the snap-on lug (8) relative to the outer wall (6) and supporting itself elastically on the outer wall which is constructed in undulatory manner at least on its underside (18) facing towards an upper side (11) of the edge lip (10).

2. Insulating container according to Claim 1, **characterised in that** the bracing section (9) is in contact with an upper side (11) and the snap-on lug (8) is substantially in contact with an underside (12) of the edge lip (10).

3. Insulating container according to at least one of the preceding claims, **characterised in that** the snap-on lug (8) is formed by a circumferential shoulder (13) in the snap-on edge (7).

4. Insulating container according to at least one of the preceding claims, **characterised in that** the shoulder (13) projects inwardly in the direction of the dish (2) from a side wall (15) of the snap-on edge (7) running substantially parallel to an outer side (14) of the edge lip (10).

5. Insulating container according to at least one of the preceding claims, **characterised in that** the shoulder (13) has a concave curve (17) continuing up to the side wall (15) on its contact sides (16) pointing towards the edge lip (10).

6. Insulating container according to at least one of the preceding claims, **characterised in that** when the lid (5) is in the fitted position (4) the side wall (15) is at least in contact with the outer side (14) of the edge lip (10).

7. Insulating container according to at least one of the preceding claims, **characterised in that** the bracing section (9) runs inwardly from the side wall (15) in the direction of the dish.

8. Insulating container according to at least one of the preceding claims, **characterised in that** at least one wave peak (19) in the bracing section (9) is in contact with the upper side (11) of the edge lip (10).

9. Insulating container according to at least one of the preceding claims, **characterised in that** on its inner end (20) opposite the side wall (15) the bracing section (9) has an antislop baffle (21) projecting in the direction of the dish cavity.

10. Insulating container according to at least one of the preceding claims, **characterised in that** the antislop baffle (21) is constructed as an edge strip on an lid surface (22) covering the dish cavity.

11. Insulating container according to at least one of the preceding claims, **characterised in that** the dish (2) has at least one dividing wall (24) separating two dish cavities (3, 23).

12. Insulating container according to at least one of the preceding claims, **characterised in that** the lid (5) has on its underside (27) a lid groove (26) accommodating a free end (25) of the dividing wall (24).

13. Insulating container according to at least one of the preceding claims, **characterised in that** the lid groove (26) is bounded at least on one side by an antislop baffle (28, 29) projecting in the direction of the dish cavity (3, 23).

14. Insulating container according to at least one of the preceding claims, **characterised in that** the antislop baffle (21, 28, 29) fits against the dividing wall and/or an outer wall (30) of the dish.

15. Insulating container according to at least one of the preceding claims, **characterised in that** in the region of the underside (27) of the lid the antislop baffle (21, 28, 29) substantially borders the dish cavity (3, 23) completely.

16. Insulating container according to at least one of the preceding claims, **characterised in that** the lid (5) has on its upper side (31) a projection (32) in the region of the lid groove.

17. Insulating container according to at least one of the preceding claims, **characterised in that** the lid (5) has a groove arrangement matching different variations of the arrangement of the dividing walls (24, 33, 34, 35).

18. Insulating container according to at least one of the preceding claims, **characterised in that** the groove arrangement has at least one longitudinal groove (36) running in a curve.

19. Insulating container according to at least one of the preceding claims, **characterised in that** at least one handle (37) projecting from the snap-on edge (7) is arranged on the lid (5).

20. Insulating container according to at least one of the preceding claims, **characterised in that** at least one pressure equalising aperture (38) is constructed in the lid (5).

21. Insulating container according to at least one of the preceding claims, **characterised in that** a pressure equalising aperture (38) is allocated to every dish cavity.

22. Insulating container according to at least one of the preceding claims, **characterised in that** an elastic sealing insert (39) is arranged at least on a groove intersection point in the groove arrangement and/or at a groove end (41) at a transition from a groove to the snap-on end (7).

23. Insulating container according to at least one of the preceding claims, **characterised in that** at least the snap-on edge (7) of the lid (5) is formed from an elastic plastic material and the dish (2) from a ceramic material.

## Revendications

1. Récipient isolant (1) destiné au transport en particulier de mets chauds, comportant une assiette (2) destinée à recevoir les mets dans au moins une cuvette formant assiette (3) et, pouvant être assemblé de manière amovible à l'assiette par superposition, un couvercle (5) qui comporte un rebord d'enclenchement (7) entourant en formant au moins par endroits un retour par correspondance de formes un rebord extérieur (6) conformé en bride formant rebord(10) qui s'étend essentiellement horizontalement, dans lequel est formé au moins un nez d'enclenchement (8), **caractérisé en ce** dans le rebord d'enclenchement (7) est formée également une section d'écartement (9) située essentiellement en regard du nez d'enclenchement (8) par rapport au rebord extérieur (6) et prenant appui de manière élastique sur le rebord extérieur, qui est conformée de manière ondulée du moins sur son côté inférieur (18) orienté vers un côté supérieur (11) de la bride formant rebord (10).

2. Récipient isolant selon la revendication 1, **caractérisé en ce que** la section d'écartement (9) est en appui avec un côté supérieur (11) et le nez d'enclenchement (8) essentiellement avec un côté inférieur (12) de la bride formant rebord (10).

3. Récipient isolant selon au moins l'une des revendications précédentes, **caractérisé en ce que** le nez d'enclenchement (8) est formé par un épaulement périphérique (13) dans le rebord d'enclenchement (7).

4. Récipient isolant selon au moins l'une des revendications précédentes, **caractérisé en ce que** l'épaulement (13) fait saillie vers l'intérieur en direction de l'assiette (2) à partir d'une paroi latérale (15) du nez d'enclenchement (17) laquelle s'étend essentiellement parallèlement à un côté extérieur (14) de la bride formant rebord (10).

5. Récipient isolant selon an moins l'une des revendications précédentes, **caractérisé en ce que** l'épaulement (13) présente sur son côté d'appui (16) orienté vers la bride formant rebord (10), une courbure concave (17) se poursuivant jusqu'à la paroi latérale (15).

6. Récipient isolant selon au moins l'une des revendications précédentes, **caractérisé en ce que** la paroi latérale (15), lorsque le couvercle (5) est posé (4) sur l'assiette, est en appui du moins partiellement avec le côté extérieur (14) de la bride formant rebord (10).

7. Récipient isolant selon au moins l'une des revendications précédentes, **caractérisé en ce que** la section d'écartement (9) s'étend à partir de la paroi latérale (15), vers l'intérieur, en direction de l'assiette (2).

8. Récipient isolant selon au moins l'une des revendications précédentes, **caractérisé en ce qu'**au moins un sommet d'ondulation (19) de la section d'écartement (9) est en appui avec le côté supérieur (11) de la bride d'enclenchement (10).

9. Récipient isolant selon au moins l'une des revendications précédentes, **caractérisé en ce que** la section d'écartement (9) présente, à son extrémité intérieure (20) située en regard de la paroi latérale (15), une nervure anti-débordement (21) faisant saillie dans la direction de la cuvette formant assiette.

10. Récipient isolant selon au moins l'une des revendications précédentes, **caractérisé en ce que** la nervure anti-débordement (21) peut être conformée en nervure périphérique d'une surface de couvercle (22) couvrant la cuvette formant assiette.

11. Récipient isolant selon au moins l'une des revendications précédentes, **caractérisé en ce que** l'assiette (2) présente an moins une cloison (24) séparant deux cuvettes formant assiettes (3, 23).

12. Récipient isolant selon au moins l'une des revendications précédentes, **caractérisé en ce que** le couvercle (5) peut comporter sur son côté inférieur (27) une rainure de couvercle (26) recevant une extrémité libre (25) de la cloison (24).

13. Récipient isolant selon au moins l'une des revendications précédentes, **caractérisé en ce que** la rainure de couvercle (26) est limitée au moins d'un côté par une nervure anti-débordement (28, 29) faisant saillie en direction de la cuvette formant assiette (3, 23).

14. Récipient isolant selon au moins l'une des revendications précédentes, **caractérisé en ce que** la nervure anti-débordement (21, 28, 29) est en appui avec la cloison et/ou la paroi extérieure (30) de l'assiette.

15. Récipient isolant selon au moins l'une des revendications précédentes, **caractérisé en ce que** la nervures anti-débordement (21, 28,29) entoure la cuvette formant assiette (3, 23) sensiblement en totalité, dans la zone du côté inférieur (27) du couvercle.

16. Récipient isolant selon au moins l'une des revendications précédentes, **caractérisé en ce que** le couvercle (5) présente sur son côté supérieur (31) un saillant (32), dans la zone des rainures de couvercle.

17. Récipient isolant selon au moins l'une des revendications précédentes, **caractérisé en ce que** le couvercle (5) présente une disposition de rainures correspondant à diverses variantes de dispositions de cloisons (24, 33, 34, 35).

18. Récipient isolant selon au moins l'une des revendications précédentes, **caractérisé en ce que** la disposition de rainures comporte au moins une rainure longitudinale (36) s'étendant en arc de cercle.

19. Récipient isolant selon au moins l'une des revendications précédentes, **caractérisé en ce qu'**au moins une poignée (37) faisant saillie vers l'extérieur à partir du rebord d'enclenchement (7) est disposée sur le couvercle (5).

20. Récipient isolant selon au moins l'une des revendications précédentes, **caractérisé en ce qu'**au moins une ouverture de compensation de pression (38) est prévue dans le couvercle (5).

21. Récipient isolant selon au moins l'une des revendications précédentes, **caractérisé en ce qu'**une ouverture de compensation de pression (38) est associée à chaque cuvette formant assiette.

22. Récipient isolant selon au moins l'une des revendications précédentes, **caractérisé en ce qu'**une garniture d'étanchéification élastique (39) peut être disposée au moins à un point d'intersection de la disposition de rainures et/ou à une extrémité de rainure (41) à une transition entre une rainure et le rebord d'enclenchement (7).

23. Récipient isolant selon au moins l'une des revendications précédentes, **caractérisé en ce qu'**au moins le rebord d'enclenchement (7) du couvercle (5) est constitué de matière plastique et l'assiette (2) de céramique.
